# EUROPÄISCHE PATENTSCHRIFT

(11) **EP 3 028 746 B1**
(45) Veröffentlichungstag und Bekanntmachung des Hinweises auf die Patenterteilung: **01.03.2017**
(21) Anmeldenummer: 15187976.4
(22) Anmeldetag: 26.03.2008
(51) Int. Cl.: A62C 31/22, A62C 31/24

(54) **EINSATZVORRICHTUNG ZUR BRANDBEKÄMPFUNG**
DEVICE FOR FIGHTING FIRES
DISPOSITIF D'UTILISATION PARE-FEU

(30) Priorität: 12.04.2007 AT 5642007
(43) Veröffentlichungstag der Anmeldung: 08.06.2016
(62) Teilanmeldung aus: 11185299.2
(73) Patentinhaber: Rosenbauer International AG, 4060 Leonding (AT)
(72) Erfinder: MIKOTA, Josef, 4210 Gallneukirchen (AT); WIESER, Johann, 3354 Wolfsbach (AT)
(74) Vertreter: Burger, Hannes

(56) Entgegenhaltungen:
- EP-A- 1 369 145
- US-A- 5 301 756
- US-B1- 7 055 613

## Beschreibung

Die Erfindung betrifft eine Einsatzvorrichtung zur Brandbekämpfung.

Aus dem Dokument EP 1 369 145 A1 ist eine Vorrichtung zur Feuerbekämpfung mit einer auf einem teleskopierbaren Gelenkarm eines Einsatzfahrzeuges angeordneten Penetriervorrichtung bekannt. Diese weist ein linear verstellbares Penetrierwerkzeug zum Durchschlagen einer Zellstruktur und Einbringen eines Löschmittels in einen Innenraum der Zellstruktur durch das rohrförmige Penetrierwerkzeug, das mit einem Löschmitteltank leitungsverbunden ist, auf. Der lineare Antrieb des Penetrierwerkzeuges erfolgt mittels vorgespannter Federanordnung zur Erzielung einer hohen Auftreffgeschwindigkeit des Penetrierwerkzeuges auf die Zellstruktur, um ein Durchschlagen sicher zu erreichen. Eine den Vorgang erleichternde Maßnahme bei der bekannten Vorrichtung ist ein Aufbringen einer definierten Anlagekraft der Penetriervorrichtung auf die Zellstruktur um eine Vorspannung vor dem Penetriervorgang zu erreichen. Dem Dokument ist ebenfalls anstelle des Federantriebes für das Penetrierwerkzeug als Linearantrieb ein mit einem Druckmedium beaufschlagbarer Druckzylinder zu entnehmen.

Aus dem Dokument US 5,839,664 A ist eine Feuerlöscheinrichtung mit einem an einem teleskopierbaren Gelenksarm angeordneten Vorrichtungsträger bekannt, der mit einer Penetriervorrichtung und mit einem Werfer zur Ausbringung eines Löschmittels bestückt ist. Die Lagerung der Penetriervorrichtung und des Werfers am Vorrichtungsträger ermöglicht mittels Antriebe eine unabhängige Relativverstellung zwischen der Penetriervorrichtung mit dem Penetrierwerkzeug und dem Werfer, um das jeweils erforderliche Einsatzgerät für die Anwendung optimal in Position zu bringen und ohne störenden Einfluss durch das weitere Gerät, aber auch um Beschädigungen am nicht benötigten Gerät zu vermeiden. Dazu weist die Einrichtung einen ersten Motor für die Verstellung des Werfers aus einer ersten Position in seine zweite Position auf und eine Steuer- und Kontrolleinrichtung, durch die eine gegenseitige Bewegungsbeeinflussung der beiden Vorrichtungen unterbunden wird.

Aus einem weiteren Dokument, US 7,055,613 A, ist eine Feuerlöscheinrichtung an einem Auslegersystem eines Einsatzfahrzeuges bekannt, die aus einer ein Löschmedium leitenden Penetriervorrichtung besteht. Die Penetriervorrichtung ist in einem Profilträger angeordnet, der in einem Endbereich des Auslegerarms schwenkbar gelagert ist und der ein rohrförmiges Penetrierwerkzeug linear verstellbar lagert. Das Penetrierwerkzeug wird mit dem Löschmedium angespeist und ist dessen Endbereich zum Piercen einer Wand ausgelegt und bildet auch einen Düsenkopf aus. Die Anordnung des Penetrierwerkzeuges innerhalb des am Gelenksarm gelagerten und über einen Schwenkantrieb schwenkbaren Tragprofils ermöglicht eine optimale Ausrichtung einer Wirkrichtung des Penetrierwerkzeuges in Hinblick auf die geometrischen Gegebenheiten einer zu penetrierenden Wand und auch in Hinblick auf die Optimierung der Winkelstellung zwischen dem Auslegerarm und der Wirklinie des Penetrierwerkzeuges zur Reduktion der beim Penetriervorgang auftretenden Reaktionskräfte auf den Auslegerarm.

Aufgabe der Erfindung ist es, eine hohe Beschleunigung und Endgeschwindigkeit des Penetrierwerkzeuges zu erreichen.

Diese Aufgabe der Erfindung wird dadurch gelöst, dass mit der Rücklaufleitung zumindest ein weiteres Druckspeicherelement für eine Zwischenspeicherung des Druckmediums strömungsverbunden ist und dass das zumindest eine erste Druckspeicherelement dem die Ausfahrbewegung bewirkenden Druckraum des Druckzylinders unmittelbar vorgeordnet ist.

Von Vorteil ist dabei, dass so durch das Vorsehen des zumindest einen weiteren Druckspeicherelements für die Zwischenspeicherung des Druckmediums ein Bremseffekt bei der Ausfahrbewegung des Penetrierwerkzeuges, durch einen ansonsten in der relativ langen Rücklaufleitung bedingten Strömungswiderstand, verhindert wird. Dies ermöglicht, die Dimensionierung der Rücklaufleitung gering zu halten. Weiters steht so für die Ausfahrbewegung des Penetrierwerkzeuges dem für die Ausfahrbewegung vorgesehenen Druckraum unmittelbar ein großes Volumen des unter Druck stehenden Druckmediums ohne wesentliche Leitungsverluste zur Verfügung.

Vorteilhaft ist es dabei grundsätzlich, wenn ein ausragendes Ende des Penetrierwerkzeuges als dornförmiger Düsenkopf mit radialen Austrittsöffnungen für das Löschmedium ausgebildet ist. Auf diese Weise wird eine Optimierung des Penetrierwerkzeuges hinsichtlich Penetriervorgang und Ausbringung des Löschmediums für einen wirkungsvollen Löschvorgang erreicht.

Zum besseren Verständnis der Erfindung wird diese anhand den in Figuren gezeigten Ausführungsbeispiele näher erläutert.

Es zeigen:
- Fig. 1: eine Einsatzvorrichtung mit einer Löschvorrichtung an einem Auslegerarm;
- Fig. 2: die Einsatzvorrichtung nach Fig. 1 in Draufsicht;
- Fig. 3: eine andere Ausbildung der Einsatzvorrichtung in Ansicht;
- Fig. 4: die Einsatzvorrichtung nach Fig. 3 in Draufsicht;
- Fig. 5: ein Hydrauliksystem zum Betrieb der Einsatzvorrichtung in vereinfachter schematischer Darstellung;
- Fig. 6: eine andere Ausbildung der Einsatzvorrichtung in vereinfachter perspektivischer Darstellung;
- Fig. 7: die Ausbildung in Ansicht gemäß Pfeil VII in Fig. 6;
- Fig. 8: eine Penetriervorrichtung für eine Einsatzvorrichtung in Ansicht, teilweise geschnitten;
- Fig. 9: eine Detaildarstellung der Penetriervorrichtung, geschnitten.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

In den Fig. 1 und 2 ist eine Löschvorrichtung 1 an einem Endbereich 2 eines Auslegerarms 3 gezeigt. Der Auslegerarm 3 ist beispielsweise, und nicht weiter gezeigt, ein Teil eines teleskopierbaren Knickarmauslegers, der auf einem Einsatzgerät um eine zu einer Aufstandsfläche 4 senkrecht verlaufenden Achse schwenkbar und um eine waagrecht verlaufende Achse heb- und senkbar über Antriebe betätigbar und mittels einer Steuervorrichtung des Einsatzgerätes steuerbar ist.

Die Löschvorrichtung 1 umfasst für eine Brandbekämpfung einen Werferkopf 5 mit einem Werferrohr 6 zur Ausbringung eines Löschmediums, wie dies durch Pfeile 7 andeutungsweise gezeigt ist. Damit ist eine Brandbekämpfung an einer frei zugänglichen Brandstelle durchführbar.

Weiter weist die Löschvorrichtung 1 eine Penetriervorrichtung 8 auf. Die Penetriervorrichtung 8 umfasst ein lanzenförmiges Penetrierwerkzeug 9, das mittels eines Linearantriebes 10 für einen Penetriervorgang einer Wandstruktur 11 ausgelegt ist, um damit ein Eindringen des Penetrierwerkzeuges 9 in einem von der Wandstruktur 11 ummantelten Innenraum 12 z.B. eines Transportmittels, insbesondere einer Flugzeugzelle 13 in einem Einsatzfall schnellstmöglich zu erreichen. Das Penetrierwerkzeug 9 ist rohrförmig für eine Hindurchleitung des Löschmediums und in einem ausragenden Ende 14 mit einem Düsenkopf 15 versehen, womit nach dem Penetrieren der Wandstruktur 11 ein Brandbekämpfungsvorgang durch Versprühen des Löschmediums im Innenraum 12 der Raumzelle 13 durchführbar ist.

Der Werferkopf 5 mit dem Werferrohr 6 und die Penetriervorrichtung 8 mit dem Penetrierwerkzeug 9 sind nach dem gezeigten Ausführungsbeispiel auf einem Vorrichtungsträger 16 der in den Endbereich 2 des Auslegerarms 3 angeordnet ist, aufgebaut.

Der Vorrichtungsträger 16 mit dem Werferkopf 5 und der Penetriervorrichtung 8 ist am Auslegerarm 3 um eine zur Aufstandsfläche 4 etwa parallel verlaufende Hubachse 17, die in etwa senkrecht zu einer etwa zur Aufstandsfläche 4 vertikalen Aufrichteebene 18, verläuft, in einer Schwenklageranordnung 19 gelagert.

Die Schwenkbewegung um die Hubachse 17 wird beispielsweise durch einen Hubantrieb 20, durch einen mit Druckmedium beaufschlagbaren, doppelt wirkenden Druckzylinder, gesteuert, wobei der Druckzylinder einerseits am Auslegerarm 3 und andererseits am Vorrichtungsträger 16 angelenkt ist. Damit ist ein Winkel - gemäß Doppelpfeil 21 - zwischen einer Längsmittelachse 22 des Auslegerarms 3 und einer Längsmittelachse 23 der Penetriervorrichtung 8 in Abhängigkeit eines Aufrichtewinkels - gemäß Doppelpfeil 24 - des Auslegerarms 3 variierbar, um einen optimalen Auftreffwinkel 25 für das Penetrierwerkzeug 9 auf die Wandstruktur 11 zu wählen, der möglichst einen rechten Winkel für die Erzielung einer optimalen Penetrierwirkung ausbilden soll, um ein Abgleiten des Penetrierwerkzeugs 9 in Folge einer Verformung bzw. Nachgiebigkeit des Auslegerarms 3 bzw. der aus Gewichtsgründen in Leichtbauweise erstellten teleskopischen Knickarmanordnung von Einsatzgeräten bzw. auch infolge einer Nachgiebigkeit der Wandstruktur 11.

Der Werferkopf 5 mit dem Werferrohr 6 ist am Vorrichtungsträger 16 in einer Drehlageranordnung 26 um eine zur Hubachse 17 senkrecht verlaufende Drehachse 27 und mittels eines Drehantriebes 28 drehbar - gemäß Doppelpfeil 29 - womit die Auswurfrichtung des Löschmediums - gemäß Pfeile 7 - auf die jeweilige Brandstelle ausgerichtet werden kann, d.h. eine Längsmittelachse 30 des Werferrohrs 6 um die Drehachse 27 verschwenkbar ist.

Ein Verschwenken des Werferrohrs 6 ist auch im Hinblick auf den Einsatz der Penetriervorrichtung 8 ebenfalls zweckmäßig, wobei grundsätzlich ein Drehwinkel nicht begrenzt ist.

Die Zuleitung des Löschmediums - gemäß Pfeil 31 - erfolgt über ein z.B. seitlich am Auslegerarm 3 angeordneten Leitungsrohr 32 und über einen ersten Drehverteiler 33, der koaxial zur Hubachse 17 angeordnet ist und das Leitungsrohr 32 mit dem Werferkopf 5 verbindet und mittels eines zweiten Drehverteilers 33, der koaxial zur Drehachse 27 angeordnet ist. Durch diese Ausbildung ist die Leitungsführung des Druckmediums - gemäß Pfeil 31 - unabhängig von der Stellung des Vorrichtungsträgers 16 und des Werferrohrs 6 aus dem am Auslegerarm 3 starr montiertem Leitungsrohr 32 möglich.

Die Penetriervorrichtung 8 bildet ein mit dem Druckmedium aus einem Hydrauliksystem 34 beaufschlagbarer, doppelt wirkender Druckzylinder 35 mit einer durchgehenden rohrförmigen Kolbenstange 36. Die Kolbenstange 36 ist, wie bereits vorhergehend beschrieben, in dem Ende 14 mit dem Düsenkopf 15 versehen, der lanzenförmig zum Penetrieren der Wandstruktur 11 ausgebildet ist. Der Druckzylinder 35 bildet den Linearantrieb 10 zur Verstellung des Penetrierwerkzeuges 9, also der Kolbenstange 36 - gemäß Doppelpfeil 37 - aus. An einem entgegensetzt auskragenden Ende 38 ist an der Kolbenstange 36 eine Leitung 39, insbesondere ein Druckschlauch 40 für die Zuleitung des Löschmediums aus dem Leitungsrohr 32 angeschlossen. Ein Anschluss des Druckschlauches 40 an das Leitungsrohr 32 erfolgt unter Zwischenschaltung eines bevorzugt fernansteuerbarem Ventils 41.

Der Druckzylinder 35 ist am Vorrichtungsträger 16, bevorzugt an einer Seitenfläche 42 mittels einer Tragkonsole 43 befestigt. Eine Ausrichtung der Längsmittelachse 23 des Druckzylinders 35 und damit des Penetrierwerkzeuges 9 zur Optimierung des Penetriervorganges erfolgt durch ein Verschwenken des Vorrichtungsträgers 16 mittels des Hubantriebes 20, um die zur Aufrichteebene 18 des Auslegerarms 3 senkrecht verlaufenden Hubachse 17, d.h. durch das Verschwenken des Vorrichtungsträgers 16 um die Hubachse 17 erfolgt ein gemeinsames Verschwenken der Längsmittelachse 23 des Penetrierwerkzeuges 9 und der Längsmittelachse 30 des Werferrohres 6 in der Aufrichteebene 18 bzw. einer parallel dazu verlaufenden Ebene 44. Unabhängig davon ist das Werferrohr 6 um die zur Hubachse 17 senkrecht verlaufende Drehachse 27 mittels des Drehantriebes 28 verdrehbar, um in einem Einsatzfall der Penetriervorrichtung 8 das Werferrohr 6 in eine Stellung zu verdrehen, bei der kein Kollision mit dem Penetrierwerkzeug 9 bzw. der zu penetrierenden Wandstruktur 11 möglich ist.

Für den Einsatz des Werferrohrs 6 wird durch die Hubachse 17 und die Drehachse 27 eine Verstellung entsprechend einem zweiachsigen Koordinatensystems erreicht, wodurch unabhängig von der Stellung des Auslegerarms 3 eine optimale Ausrichtung eines Löschstrahlsgemäß Pfeile 7 - erreicht wird.

In den Fig. 3 und 4 ist eine andere Ausführung der Löschvorrichtung 1 gezeigt. In der nachfolgenden Beschreibung werden für in den vorhergehenden Figuren bereits enthaltenen und beschriebenen Bauelemente, die bereits vorhandenen Begriffe und Bezugszahlen verwendet. In dem Endbereich 2 des Auslegerarms 3 ist als der Vorrichtungsträger 16 eine diesem überragende, in der Aufrichtebene 18 des Auslegerarms 3 ausgerichtete plattenförmige Konsole 45 angeordnet, die über einen Profilfortsatz 46 in ein den Auslegerarm 3 ausbildendes Hohlprofil 47 einragt und starr befestigt ist. Die plattenförmige Konsole 45 lagert an entgegen gesetzten Seitenflächen 48, 49 den Werferkopf 5 mit dem Werferrohr 6 und die Penetriervorrichtung 8 mit dem Druckzylinder 35 mit der als hohles Penetrierwerkzeug 9 ausgebildeten Kolbenstange 36. Der Werferkopf 5 und die Penetriervorrichtung 8 sind jeweils in Lageranordnungen 50, 51 die Hubachse 17 ausbildend, welche zur aufrichten Ebene 18 in einem rechten Winkel verläuft, schwenkbar gelagert. Unabhängige Hubantriebe 52, 53 gewährleisten ein unabhängiges Verschwenken des Werferkopfs 5 und der Penetriervorrichtung 8 zur Ausrichtung deren Längsmittelachsen 23, 30 in der Aufrichtebene 18 oder in der parallel dazu verlaufenden Ebene 44.

Ein Hubantrieb 52 ist im gezeigten Ausführungsbeispiel z.B. ein an einer Unterseite 54 des Auslegerarms 3 z.B. angeordneter, mit dem Druckmedium beaufschlagbarer doppelt wirkender Druckzylinder 55. Wie weiters gezeigt ist aber auch ein Drehantrieb 56 möglich, z.B. ein Hydromotor, elektr. Servomotor etc. der direkt gemäß Doppelpfeile eine Hubverstellung des Werferkopfes 5 und/oder der Penetriervorrichtung 8 um die Hubachse 17 bewirkt. Der Druckzylinder 55 ist über einen Lagerbock 57 gegenüber dem Auslegerarm 3 abgestützt und ist kolbenstangenseitig an einem Lenkhebel 59 des Werferkopfs 5 bzw. der Penetriervorrichtung 8 gelagert.

Das Werferrohr 6 ist weiters, wie bereits vorhergehend beschrieben, in der Drehlageranordnung 26 um die zur Hubachse 17 senkrecht verlaufende Drehachse 27 und mittels des Drehantriebes 28 am Werferkopf 5 drehbar - gemäß Doppelpfeil 29 - drehbar gelagert.

Die Versorgung des Werferrohrs 6 und des Penetrierwerkzeuges 9 mit dem Löschmediumgemäß Pfeil 31 - erfolgt über das beispielsweise an einer Seitenfläche 61 längsgeführte und befestigte Leitungsrohr 32 und das Ventil 41, Druckschlauch 40 in das hohle Penetrierwerkzeug 8 bzw. über das Leitungsrohr 32 und den konzentrisch zur Hubachse 17 und Drehachse 27 vorgesehenen Drehverbinder 33 in den Werferkopf 5 und weiter in das Werferrohr 6.

In der Fig. 5 ist eine mögliche Ausbildung des zur Beaufschlagung des Druckzylinders 35 der Penetriervorrichtung 8 mit dem Druckmedium vorgesehenen Hydrauliksystems 34 in einem vereinfachten Hydraulikschema gezeigt.

Der Druckzylinder 35 bildet den Linearantrieb 10 zur Verstellung des Penetrierwerkzeuges 9, das Teil der durchgehenden Kolbenstange 36 ist und die zwischen einer ausgefahrenen Stellung und einer eingefahrenen Stellung durch entsprechende Beaufschlagung von durch einen Kolben 62 der Kolbenstange 36 voneinander getrennter Druckräume 63, 64 mit dem Druckmedium aus einem Tank 65. Von einer Pumpe 66 führt eine Druckleitung 67 und eine Zuleitung 68 in den Druckraum 64 für die Einfahrbewegung und eine Bypassleitung 69 in den Druckraum 63 für die Ausfahrbewegung der Kolbenstange 36. Die Bypassleitung 69 verbindet die Druckleitung 67 direkt mit dem Druckraum 63 während für die Anspeisung des Druckraumes 64 in der Zuleitung 68 ein bevorzugt fernbetätigbares Steuerventil 70 vorgesehen ist. Durch diese Leitungs- und Ventilanordnung ist der Druckraum 63 direkt mit dem Betriebsdruck beaufschlagt während der Druckraum 64 mittels des Steuerventils 70 wahlweise mit dem Mediumsdruck beaufschlagt wird. Vom Druckraum 64 abgehend führt eine Rücklaufleitung 71 über eine noch im Detail beschriebene Steuer- und Regeleinrichtung für die Ableitung des Mediums in den Tank 65.

Das Penetrierwerkzeug 9 bzw. die Kolbenstange 36 ist in dem die Ausfahrbewegung des Penetrierwerkzeuges 9 bewirkenden Druckraum 63 mit einem Durchmesser 72 ausgebildet, der größer ist als ein Durchmesser 73, in dem die Einfahrbewegung bewirkenden Druckraum 64, wodurch sich unterschiedliche Kolbenwirkflächen 74, 75 ergeben und die die Ausfahrbewegung bewirkende Kolbenwirkfläche 74 kleiner ist, als die die Einfahrbewegung bewirkende Kolbenwirkfläche 75. Damit ergibt sich generell bei Beaufschlagung beider Druckräume 63, 64 mit gleichem Mediumsdruck eine Verstellung des Penetrierwerkzeuges 9 in die eingefahrene Endstellung, die durch einen Kolbenweg begrenzt ist, durch eine resultierende Rückstellkraft in Folge der Flächenverhältnisse der Kolbenwirkflächen 74, 75.

In diesem Fall ist das Steuerventil 70 in einer Schaltstellung, die eine Leitungsverbindung zwischen der Pumpe 66 und dem Druckraum 64 herstellt, während die den weiteren Druckraum 63 mit dem Druckmedium versorgende Bypassleitung 69 eine direkte Verbindung von der Pumpe 66 zum Druckraum 63 bildet.

Mit dem Druckraum 63 bzw. der Bypassleitung 69 ist weiters strömungsverbunden zumindest ein Druckspeicherelement 76, z.B. ein Blasenspeicher, Kolbenspeicher, Membranspeicher, etc. angeordnet um für eine Ausfahrbewegung des Penetrierwerkzeuges 9 unmittelbar dem Druckraum 63 vorgeordnet ein großes Volumen des unter Druck stehenden Druckmediums ohne wesentlicher Leitungsverluste verfügbar zu haben wodurch eine hohe Beschleunigung und Endgeschwindigkeit des Penetrierwerkzeuges 9 erreicht wird.

Unmittelbar an einem Ausgang 77 bzw. in der Rücklaufleitung 71 ist zur wahlweisen Druckentlastung des dem Druckraum 63 für die Ausfahrbewegung gegenüberliegenden Druckraumes 64 ein weiteres Steuerventil 78 angeordnet, von dem die Rücklauflaufleitung 71 in den Tank 65 führt.

Das Steuerventil 78 weist einen großen Strömungsquerschnitt auf, um eine rasche Expansion des Druckraumes 64 zu erreichen und ist zusätzlich zu der Strömungsverbindung mit der Rücklaufleitung 71 zumindest ein weiteres Druckspeicherelement 79 für eine Zwischenspeicherung des Mediums vorgesehen. Damit wird ein Bremseffekt bei der Ausfahrbewegung des Penetrierwerkzeuges 9, bedingt durch einen Strömungswiderstand in der relativ langen Rücklaufleitung 71, verhindert und ermöglicht dies die Dimension der Rücklaufleitung 71 gering zu halten.

Zur Vornahme einer Ausfahrbewegung des Penetrierwerkzeuges 9 wird das in der Zuleitung 68 zwischen der Pumpe 66 und dem die Einfahrbewegung bewirkenden Druckraum 64 angeordnete Steuerventil 70 in eine Sperrstellung und das Steuerventil 78 am Ausgang 77 des Druckraumes 64 in eine Offenstellung verstellt und der die Ausfahrbewegung bewirkende Druckraum 63 einerseits mit dem Druckmedium aus dem unmittelbar vorgeordneten Druckspeicherelement 76 zuzüglich dem Mediumstrom der Pumpe 66 beaufschlagt. Insbesondere durch das im Druckspeicherelement 76 auf einem hohen und dem Betriebsdruck entsprechenden Druckniveau gespeicherte Druckmedium wird eine für einen Penetriervorgang hohe Beschleunigung der Ausfahrbewegung und eine hohe Endgeschwindigkeit des Penetrierwerkzeuges 9 erreicht.

Bevorzugt ist dem Steuerventil 78 ein Schaltventil 80 für einen Öffnungsvorgang entgegen einer, eine Schließstellung bewirkenden Federanordnung 81 zugeordnet. Bevorzugt erfolgt die Umsteuerung des Steuerventils 70 und des Steuerventils 78 fernbetätigbar über ein Steuermittel 82, z.B. an einer Bedienkonsole 83 und einer Leitungsverbindung für eine Signalübertragung, wobei aber auch eine drahtlose Signalübertragung zur Umsteuerung des Steuerventils 70 und des Steuerventils 78 bzw. des Schaltventils 80 möglich ist.

In den Fig. 6 und 7 ist eine andere Ausbildung der Löschvorrichtung 1 gezeigt. Nach dieser Ausbildung sind im Endbereich 2 des Auslegerarmes 3 als unabhängige Baumodule der Werferkopf 5 mit dem Werferrohr 6 und die Penetriervorrichtung 8, bestehend aus dem Druckzylinder 35 mit dem Penetrierwerkzeug 9 angeordnet. Der Werferkopf 5 ist nach diesem Ausführungsbeispiel an einer Seitenfläche 84 des Auslegerarmes 3 und der Druckzylinder 35 auf einer Oberseite 85 des Auslegerarmes 3 jeweils über einen Hubantrieb 20, z.B. den hydr. oder elektr. Drehantrieb 56, um parallel zueinander und im rechten Winkel zu der Aufrichteebene 18 verlaufenden Hubachsen 86, 87 schwenkbar angeordnet. Damit ist sowohl der Werferkopf 5 mit dem Werferrohr 6 und der Druckzylinder 35 mit dem Penetrierwerkzeug 9 in zu der Aufrichteebene 18 parallelen Ebenen in einem vorgebbaren Winkel zu einer Längsmittelachse 88 des Auslegerarmes 3 schwenkbar. Zusätzlich ist das Werferrohr 6 gegenüber dem Werferkopf 5 mittels eines weiteren Drehantriebes 89 um eine zu der Hubachse 86 senkrecht verlaufende Drehachse 90 drehbar. Die Zuführung des Löschmediums für die Ausbringung mit dem Werferrohr 6 erfolgt durch Drehverteiler 91.

Wie weiter den Figuren zu entnehmen ist im Endbereich 2 des Auslegerarmes 3 eine Kamera 92 angeordnet, bevorzugt in einer geschützten Position innerhalb eines Hohlprofils des Auslegerarmes 3. Bevorzugt ist die Kamera fernbedienbar z.B. über Signal- und Steuerleitungen oder aber drahtlos per Funksignalübertragung sowohl die Kameraeinstellungen wie auch in ihrer Ausrichtung auf ein gewünschtes Betrachtungsfeld.

Eine Steuer- und Kontrolleinrichtung 93 ist beispielsweise wie bereits vorhergehend beschrieben in der Steuerkonsole 83 integriert die in einer nicht weiter gezeigten Kommandostelle oder dem Bedienstand eines Einsatzfahrzeuges vorgesehen ist und umfasst beispielsweise die erforderlichen Steuer- und Kommunikationsmittel, Monitor etc.

Nach einer weiteren bevorzugten Ausbildung ist die Penetriervorrichtung 8 bzw. der Druckzylinder 35 an einem ausragenden Ende 94 mit einer Erfassungsvorrichtung 95 mit Mess- und/oder Tastmittel 96 ausgestattet die mit der Steuer- und Kontrolleinrichtung 93 zur Übertragung von Messsignalen betreffend einer Winkelausrichtung des Penetrierwerkzeuges 9 zu der zu penetrierenden Wandstruktur 11 kommunikationsverbunden ist.

Diese Erfassungsvorrichtung 95 mit den Mess- und/oder Tastmitteln 96 kann auf Basis einer Distanzmessung mit Näherungssensoren, Lasermessung, Ultraschallmessung etc. bestehen und dient in Verbindung mit dem Hubantrieb 20 für die Penetriervorrichtung 8 für eine automatische Einpositionierung für eine etwa rechtwinkelige Ausrichtung des Penetrierwerkzeuges 9 auf die Zellstruktur.

Eine weitere Möglichkeit die Positionierung der Penetriervorrichtung 8 zur Erzielung eines nahezu rechtwinkeligen Ausrichten des Penetrierwerkzeuges 9 mittels des Drehantriebes 56 in Bezug auf die Wandstruktur 11 besteht darin, dass am Druckzylinder 35, der Wandstruktur 11 zugewandt als Erfassungsvorrichtung 95, anstelle der Mess- und Tastmittel 96, ein Lichtstrahlsender 97 und eine Licht- Reflexionsempfänger 98 vorgesehen ist. Damit wird in Vorbereitung eines Penetriervorganges ein Lichtstrahl mittels des Lichtstrahlsenders auf die Wandstruktur 11 fokussiert und durch Hubverstellung um die Hubachse 87 die Position ermittelt bei der mittels des Licht- Reflexionsempfängers 98 die größte Lichtstärke in einem Auswerte- Schaltmodul 99 festgestellt wird, die dann erreicht wird wenn der Auftreffwinkel etwa 90° beträgt.

In den Fig. 8 und 9 ist eine mögliche und gegebenenfalls eigenständige Ausbildung der Penetriervorrichtung 8 gezeigt und sei an dieser Stelle bemerkt, dass die dargestellte und beschriebene Penetriervorrichtung 8 nur beispielhaft für eine Vielzahl von möglichen Ausbildungen wiedergegeben ist. Um unnötige Wiederholungen zu vermeiden, wird auf die detaillierte Beschreibung in den vorangegangenen Fig. 1 bis 7 hingewiesen bzw. Bezug genommen und werden für gleiche Bauteile gleiche Bauteilbezeichnungen bzw. Bezugszeichen, wie in den vorangegangenen Fig. 1 bis 7 verwendet.

Die Penetriervorrichtung 8 weist als den Linearantrieb 10, beispielsweise den Druckzylinder 35 auf, der mit der durchgehenden, hohlen Kolbenstange 36 versehen ist und die durch den Kolben 62 voneinander getrennte Druckräume 63, 64 ausbildet, welche durch jeweilige Beaufschlagung mit dem Druckmedium für die Verstellung der Kolbenstange - gemäß Doppelpfeil 37 - ausgelegt sind. Im ausragenden Ende 14 ist die Kolbenstange 36 mit dem als Düsenkopf 15 ausgebildeten, kegelstumpfförmigen Penetrierwerkzeug 9 versehen. Am entgegengesetzten Ende 38 erfolgt die Anspeisung der hohlen Kolbenstange und des hohlen Penetrierwerkzeuges 9 über den Druckschlauch 40 mit dem Löschmedium, welches im Anwendungsfall über etwa radial verlaufende Düsenbohrungen des Penetrierwerkzeuges 9 zur Bekämpfung einer Brandstelle ausgebracht wird.
Wie nun weiters insbesondere der Fig. 9 zu entnehmen, ist das Penetrierwerkzeug 9 mit Kommunikations- und oder Erfassungsmittel 100 ausgestattet, die beispielsweise einen Lautsprecher 101, Mikrofon 102 und die Kamera 92, insbesondere ein mit einem CCD - Chip bestücktes Objektiv 103, umfassen.

Nach einer bevorzugten Ausbildung sind beispielsweise über den Umfang des Kegelmantels des Penetrierwerkzeuges 9 etwa radial eingebrachte Aufnahmen 104 für eine geschützte Integration des Lautsprechers 101 und Mikrofon 102 vorgesehen.

Wie weiters der Fig. 9 beispielhaft zu entnehmen, ist die Kamera 92 bzw. das Objektiv 103 mit dem CCD-Chip, in einer Zentrumsbohrung 105 eines eine Hohlspitze 106 ausbildenden Penetriereinsatzes 107 angeordnet und in dieser über ein die Kolbenstange 36 in Längsrichtung durchragendes Schutzrohr 108, das der gesicherten Hindurchführung einer Datenleitung 109 bzw. eines Lichtleiters, etc. dient, mittels eines am Ende 38 der Kolbenstange 36 angeordneten Verstellantrieb 110 verstellbar - gemäß Doppelpfeil 111 - gelagert.

Damit wird erreicht, dass die Kamera 92 während eines Penetriervorganges mit dem Penetriereinsatz 107 in eine rückgezogene Position verstellbar ist und nach dem erfolgten Penetriervorgang in eine Funktionsposition gering außerhalb einer Ringschneide 112 des Penetriereinsatzes 107 zur Schaffung eines umfassenden Sichtfeldes verstellt werden kann.

Bevorzugt ist der Penetriereinsatz 107 aus einer hochfesten Metalllegierung, z.B. Schnellstahl, Hartmetall, etc. gebildet, um Verformungen an der Ringschneide 112 zu vermeiden und einen optimalen Durchdringungsvorgang zu erreichen.

Wie weiters der Fig. 9 zu entnehmen, besteht darüber hinaus die Möglichkeit, in die Kegelmantelfläche des Penetrierwerkzeuges 9 auch Lichtquellen 113, z.B. LED's zu integrieren um gegebenenfalls im Nahebereich des Penetrierwerkzeuges 9 eine Beleuchtung zu schaffen.

Wie schon erwähnt, verläuft nach einer bevorzugten Ausbildung die Datenleitung 109 bzw. ein Lichtleiter in dem etwa koaxial in der Bohrung der Kolbenstange 36 verlaufenden Schutzrohr 108.

Leitungen 115 zur Kommunikationsverbindung und Energieversorgung des Lautsprechers 101, Mikrofon 102 und Lichtquelle 113 sind beispielsweise in einer oder mehreren Nuten 116, welche in der Innenbohrung der Kolbenstange 36 und diese in Längsrichtung durchragend vorgesehen sind, eingelegt und beispielsweise mit seiner Vergussmasse in diesen Nuten 116 geschützt angeordnet.

Es wird weiters darauf hingewiesen, dass die Datenleitung 109 der Kamera 92 und die Leitungen 115 mit der Steuer- und/oder Kontrolleinrichtung 93 zu Auswertung der Signale und Umsetzung in Steuerungsmaßnahmen für die Verstellung der Penetriervorrichtung und auch einer Energiequelle 117 leitungsverbunden sind.

Weiters ist nach einer bevorzugten Ausbildung, wie ebenfalls der Fig.9 noch zu entnehmen, in einer der Aufnahmen 104, die eine Vertiefung in einer Oberfläche 118 des Penetrierwerkzeuges 9 für eine geschützte Anordnung der Kommunikations- und/oder Erfassungsmittel 100 ausbildet, zumindest ein Sensor 119, z.B. Temperatur- Messsensor, Gassonde etc. integriert angeordnet, der ebenfalls mit, z.B. in der Steuer- und/oder Kontrolleinrichtung 93 vorgesehener Auswerteschaltung 120 kommunikationsverbunden ist, wodurch einer Einsatzkraft weitere für einen optimierten Einsatz wesentliche Informationen zur Verfügung stehen, wie z.B. Raumtemperatur, Luftbeschaffenheit, Gaskontamination, Gaskonzentration etc.

Erwähnt wird noch, dass die im gezeigten Ausführungsbeispiel beschriebene Kamera 93 sowohl aus der medizinischen Anwendung aber auch aus der Mikromechanik bekannt ist und u. a. auch die Bezeichnung Digitalkamera, Videoendoskop etc. trägt und das vom Objektiv aufgenommene Bild vom integrierten CCD-Chip digitalisiert wird und mittels eines Prozessors die digitalen Daten im Folgenden beispielsweise zur Ausgabe an einen Monitor und/oder Datenspeicher etc., geleitet werden. Derartige Digitalkameras eignen sich überall dort, wo kleinste Baumaße für eine Inspektionsvorrichtung anzustreben sind.

Die Ausführungsbeispiele zeigen mögliche Ausführungsvarianten der Einsatzvorrichtung und der Penetriervorrichtung wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis des Aufbaus der Einsatzvorrichtung und der Penetriervorrichtung diese bzw. deren Bestandteile teilweise unmaßstäblich und/oder vergrößert und/oder verkleinert dargestellt wurden.

Die den eigenständigen erfinderischen Lösungen zugrunde liegende Aufgabe kann der Beschreibung entnommen werden.

Vor allem können die einzelnen in den Fig. 1, 2; 3, 4; 5; 6, 7; 8, 9 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

**Bezugszeichenaufstellung**

| | | | |
|---|---|---|---|
| 1 | Löschvorrichtung | 41 | Ventil |
| 2 | Endbereich | 42 | Seitenfläche |
| 3 | Auslegerarm | 43 | Trägerkonsole |
| 4 | Aufstandsfläche | 44 | Ebene |
| 5 | Werferkopf | 45 | Konsole |
| | | | |
| 6 | Werferrohr | 46 | Profilfortsatz |
| 7 | Pfeil | 47 | Hohlprofil |
| 8 | Penetriervorrichtung | 48 | Seitenfläche |
| 9 | Penetrierwerkzeug | 49 | Seitenfläche |
| 10 | Linearantrieb | 50 | Lageranordnung |
| | | | |
| 11 | Wandstruktur | 51 | Lageranordnung |
| 12 | Innenraum | 52 | Hubantrieb |
| 13 | Zelle | 53 | Hubantrieb |
| 14 | Ende | 54 | Unterseite |
| 15 | Düsenkopf | 55 | Druckzylinder |
| | | | |
| 16 | Vorrichtung sträger | 56 | Drehantrieb |
| 17 | Hubachse | 57 | Lagerbock |
| 18 | Aufrichteebene | 58 | |
| 19 | Schwenklageranordnung | 59 | Lenkhebel |
| 20 | Hubantrieb | 60 | |
| | | | |
| 21 | Doppelpfeil | 61 | Seitenfläche |
| 22 | Längsmittelachse | 62 | Kolben |
| 23 | Längsmittelachse | 63 | Druckraum |
| 24 | Doppelpfeil | 64 | Druckraum |
| 25 | Auftreffwinkel | 65 | Tank |
| | | | |
| 26 | Drehlageranordnung | 66 | Pumpe |
| 27 | Drehachse | 67 | Druckleitung |
| 28 | Drehantrieb | 68 | Zuleitung |
| 29 | Doppelpfeil | 69 | Bypassleitung |
| 30 | Längsmittelachse | 70 | Steuerventil |
| | | | |
| 31 | Pfeil | 71 | Rücklaufleitung |
| 32 | Leitungsrohr | 72 | Durchmesser |
| 33 | Drehverteiler | 73 | Durchmesser |
| 34 | Hydrauliksystem | 74 | Kolbenwirkfläche |
| 35 | Druckzylinder | 75 | Kolbenwirkfläche |
| | | | |
| 36 | Kolbenstange | 76 | Druckspeicherelement |
| 37 | Doppelpfeil | 77 | Ausgang |
| 38 | Ende | 78 | Steuerventil |
| 39 | Zuleitung | 79 | Druckspeicherelement |
| 40 | Druckschlauch | 80 | Schaltventil |
| | | | |
| 81 | Federanordnung | | |
| 82 | Steuermittel | | |
| 83 | Steuerkonsole | | |
| 84 | Seitenfläche | | |
| 85 | Oberseite | | |
| | | | |
| 86 | Hubachse | | |
| 87 | Hubachse | | |
| 88 | Längsmittelachse | | |
| 89 | Drehantrieb | | |
| 90 | Drehachse | | |
| | | | |
| 91 | Drehverteiler | | |
| 92 | Kamera | | |
| 93 | Steuer- und/oder Kontrolleinrichtung | | |
| 94 | Ende | | |
| 95 | Erfassungsvorrichtung | | |
| | | | |
| 96 | Mess- und/oder Tastmittel | | |
| 97 | Lichtstrahlsensor | | |
| 98 | Licht-Reflexionsempfänger | | |
| 99 | Auswerte-Schaltmodul | | |
| 100 | Kommunikations- und/oder Erfassungsmittel | | |
| | | | |
| 101 | Lautsprecher | | |
| 102 | Mikrofon | | |
| 103 | Objektiv | | |
| 104 | Aufnahme | | |
| 105 | Zentrumsbohrung | | |
| | | | |
| 106 | Hohlspitze | | |
| 107 | Penetriereinsatz | | |
| 108 | Schutzrohr | | |
| 109 | Datenleitung | | |
| 110 | Verstellantrieb | | |
| | | | |
| 111 | Doppelpfeil | | |
| 112 | Ring schneide | | |
| 113 | Lichtquelle | | |
| 114 | LED's | | |
| 115 | Leitung | | |
| | | | |
| 116 | Nut | | |
| 117 | Energiequelle | | |
| 118 | Oberfläche | | |
| 119 | Sensor | | |
| 120 | Auswerteschaltung | | |

## Patentansprüche

1. Einsatzvorrichtung zur Brandbekämpfung mit einer an einem Endbereich (2) eines Auslegerarmes (3) eines Einsatzgerätes angeordneten Löschvorrichtung (1) und mit einer Penetriervorrichtung (8),
wobei die Penetriervorrichtung (8) einen Linearantrieb (10) für ein rohrförmiges, mit einem Düsenkopf (15) für die Ausbringung eines Löschmediums aus einer Löschmedium-Versorgungseinrichtung versehenes Penetrierwerkzeug (9) aufweist,
welches Penetrierwerkzeug (9) an einem ausragenden Ende (14) einer rohrförmig durchgehenden Kolbenstange (36) der Penetriervorrichtung (8) angeordnet ist,
und an der Kolbenstange (36) an einem entgegengesetzt auskragenden Ende (38) eine Leitung (39) für die Zuleitung des Löschmediums angeschlossen ist,
und wobei die Penetriervorrichtung (8) weiters einen mit einem mit einem Druckmedium aus einem Hydrauliksystem (34) und über ein Steuerventil (70) beaufschlagbaren, doppelt wirkenden Druckzylinder (35) mit durch einen Kolben (62) der Kolbenstange (36) voneinander getrennten Druckräumen (63, 64) für eine Ausfahrbewegung oder eine Einfahrbewegung des Penetrierwerkzeuges (9) aufweist,
mit einer Rücklaufleitung (71) für das Druckmedium aus dem bei einer Druckbeaufschlagung die Einfahrbewegung des Penetrierwerkzeuges (9) bewirkenden Druckraum (64),
und wobei der die Ausfahrbewegung des Penetrierwerkzeuges (9) bewirkende Druckraum (63) mit zumindest einem ersten Druckspeicherelement (76) strömungsverbunden ist,
**dadurch gekennzeichnet, dass**
mit der Rücklaufleitung (71) zumindest ein weiteres Druckspeicherelement (79) für eine Zwischenspeicherung des Druckmediums strömungsverbunden ist und dass das zumindest eine erste Druckspeicherelement (76) dem die Ausfahrbewegung bewirkenden Druckraum (63) des Druckzylinders (35) unmittelbar vorgeordnet ist.

2. Einsatzvorrichtung nach Anspruch 1, **dadurch gekennzeichnet, dass** der die Ausfahrbewegung bewirkende Druckraum (63) des Druckzylinders (35) über eine Bypassleitung (69) und eine Druckleitung (67) mit dem Betriebsdruck des Hydrauliksystems (34) beaufschlagt ist.

3. Einsatzvorrichtung nach Anspruch 1 oder 2, **dadurch gekennzeichnet, dass** die Bypassleitung (69) den die Ausfahrbewegung bewirkenden Druckraum (63) direkt mit der Druckleitung (67) verbindet.

4. Einsatzvorrichtung nach einem der Ansprüche 1 bis 3, **dadurch gekennzeichnet, dass** der die Ausfahrbewegung bewirkende Druckraum (63) des Druckzylinders (35) mit dem Druckmedium aus dem unmittelbar vorgeordneten ersten Druckspeicherelement (76) zuzüglich dem Mediumstrom einer Pumpe (66) beaufschlagt ist.

5. Einsatzvorrichtung nach einem der Ansprüche 1 bis 4, **dadurch gekennzeichnet, dass** das erste Druckspeicherelement (76) mit der Bypassleitung (69) strömungsverbunden ist.

6. Einsatzvorrichtung nach Anspruch 1, **dadurch gekennzeichnet, dass** unmittelbar an einem Ausgang (77) des dem Druckraum (63) für die Ausfahrbewegung gegenüberliegenden Druckraumes (64) ein weiteres Steuerventil (78) angeordnet ist.

7. Einsatzvorrichtung nach Anspruch 6, **dadurch gekennzeichnet, dass** das weitere Steuerventil (78) dem zumindest einen weiteren Druckspeicherelement (79) in Abströmrichtung des Druckmediums vorgeordnet ist.

8. Einsatzvorrichtung nach Anspruch 6 oder 7, **dadurch gekennzeichnet, dass** das weitere Steuerventil (78) bezüglich eines Strömungsquerschnittes der Rücklaufleitung (71) einen dazu größeren Strömungsquerschnitt aufweist.

9. Einsatzvorrichtung nach einem der Ansprüche 6 bis 8, **dadurch gekennzeichnet, dass** zur Ansteuerung des weiteren Steuerventils (78) ein mit diesem wirkverbundenes Schaltventil (80) vorgesehen ist.

10. Einsatzvorrichtung nach einem der Ansprüche 1 bis 9, **dadurch gekennzeichnet, dass** jeweils den Druckräumen (63, 64) zugeordnete Kolbenwirkflächen (74, 75) unterschiedlich sind und die für die Ausfahrbewegung des Penetrierwerkzeuges (9) mit dem Druckmedium beaufschlagte Kolbenwirkfläche (74) kleiner ist als die für die Einfahrbewegung beaufschlagte Kolbenwirkfläche (75).

11. Einsatzvorrichtung nach einem der Ansprüche 1 bis 10, **dadurch gekennzeichnet, dass** in der Druckleitung (67) das Steuerventil (70) angeordnet ist, welches mit dem die Einfahrbewegung bewirkenden Druckraum (64) über eine Zuleitung (68) strömungsverbunden ist.

## Claims

1. A device for use in fire-fighting operations with an extinguishing device (1) arranged at an end region (2) of an extension arm (3) of an operational device and with a penetrating device (8),
wherein the penetrating device (8) comprises a linear drive (10) for a tubular penetrating tool (9) provided with a nozzle head (15) for the delivery of an extinguishing medium from an extinguishing medium supply device,
which penetrating tool (9) is arranged on a protruding end (14) of a tubular continuous piston rod (36) of the penetrating device (8),
and a line (39) for supplying the extinguishing medium is connected to the piston rod (36) at an end (38) protruding in the opposite direction,
and wherein the penetrating device (8) further comprises a double-acting pressure cylinder (35) which can be acted upon by a pressure medium from a hydraulic system (34) via a control valve (70), which pressure cylinder (35) comprises pressure chambers (63, 64) for an extension motion or a retraction motion of the penetrating tool (9), said pressure chambers (63, 64) being separated from one another by a piston (62) of the piston rod (36),
with a return line (71) for the pressure medium from the pressure chamber (64) bringing about the retraction motion of the penetrating tool (9) when subjected to pressure,
and wherein the pressure chamber (63) bringing about the extension motion of the penetrating tool (9) is in fluidic communication with at least a first pressure accumulator element (76),
**characterized in that**
at least one further pressure accumulator element (79) for an intermediate storage of the pressure medium is in fluidic communication with the return line (71) and that the at least one first pressure accumulator element (76) is arranged directly upstream of the pressure chamber (63) of the pressure cylinder (35) bringing about the extension motion.

2. The device according to claim 1, **characterized in that** the pressure chamber (63) of the pressure cylinder (35) bringing about the extension motion is acted upon by the operating pressure of the hydraulic system (34) via a bypass line (69) and a pressure line (67).

3. The device according to claim 1 or 2, **characterized in that** the bypass line (69) connects the pressure chamber (63) bringing about the extension motion directly to the pressure line (67).

4. The device according to any one of claims 1 to 3, **characterized in that** the pressure chamber (63) of the pressure cylinder (35) bringing about the extension motion is acted upon by the pressure medium from the first pressure accumulator element (76) arranged directly upstream and additionally by the medium flow of a pump (66).

5. The device according to any one of claims 1 to 4, **characterized in that** the first pressure accumulator element (76) is in fluidic communication with the bypass line (69).

6. The device according to claim 1, **characterized in that** a further control valve (78) is arranged directly at an outlet (77) of the pressure chamber (64) lying opposite the pressure chamber (63) for the extension motion.

7. The device according to claim 6, **characterized in that** the further control valve (78) is arranged upstream of the at least one further pressure accumulator element (79) in the downstream direction of the pressure medium.

8. The device according to claim 6 or 7, **characterized in that** the further control valve (78), in relation to the flow cross-section of the return line (71), has a larger flow cross-section than the latter.

9. The device according to any one of claims 6 to 8, **characterized in that**, in order to control the further control valve (78), a switch valve (80) operatively connected to the latter is provided.

10. The device according to any one of claims 1 to 9, **characterized in that** effective piston areas (74, 75) assigned respectively to the pressure chambers (63, 64) are different and the effective piston area (74) acted upon by the pressure medium for the extension motion of the penetrating tool (9) is smaller than the effective piston area (75) acted upon for the retraction motion.

11. The device according to any one of claims 1 to 10, **characterized in that** the control valve (70) which is in fluidic communication via a supply line (68) with the pressure chamber (64) bringing about the retraction motion is arranged in the pressure line (67).

## Revendications

1. Dispositif d'insertion pour la lutte contre les incendies, ayant un dispositif d'extinction (1) agencé au niveau d'une zone d'extrémité (2) d'un bras de prolongement (3) d'un appareil d'insertion et ayant un dispositif de pénétration (8),
dans lequel le dispositif de pénétration (8) présente un entraînement linéaire (10) destiné à un outil de pénétration (9) de forme tubulaire, prévu avec une tête de buse (15) pour l'application d'un fluide d'extinction à partir d'un dispositif d'alimentation de fluide d'extinction, lequel outil de pénétration (9) est agencé au niveau d'une extrémité en saillie (14) d'une tige de piston continue tubulaire (36) du dispositif de pénétration (8), et une conduite (39) est connectée à la tige de piston (36) au niveau d'une extrémité en saillie opposée (38) pour fournir le fluide d'extinction,
et dans lequel le dispositif de pénétration (8) comprend en outre un cylindre de pression double action (35), pouvant être alimenté par un fluide sous pression depuis un système hydraulique (34) et par l'intermédiaire d'une vanne de commande (70), ayant des chambres de pression (63, 64) séparées l'une de l'autre par un piston (62) de la tige de piston (36) pour un déplacement d'avance ou de retour de l'outil de pénétration (9), avec une conduite de retour (71) pour le fluide sous pression depuis la chambre de pression (64) provoquant, par une alimentation de pression, le déplacement de retour de l'outil de pénétration (9),
et dans lequel la chambre de pression (63) provoquant le déplacement d'avance de l'outil de pénétration (9) est reliée en communication fluidique à au moins un premier élément accumulateur de pression (76),
**caractérisé en ce que**
au moins un élément accumulateur de pression supplémentaire (79) pour un stockage intermédiaire du fluide sous pression est relié en communication fluidique à la conduite de retour (71), et **en ce que** le au moins un premier élément accumulateur de pression (76) est agencé directement en amont de la chambre de pression (63) provoquant le déplacement d'avance du cylindre de pression (35).

2. Dispositif d'insertion selon la revendication 1, **caractérisé en ce que** la chambre de pression (63) provoquant le déplacement d'avance du cylindre de pression (35) est alimentée par une conduite de dérivation (69) et une conduite de pression (67) avec la pression de fonctionnement du système hydraulique (34).

3. Dispositif d'insertion selon la revendication 1 ou 2, **caractérisé en ce que** la conduite de dérivation (69) relie la chambre de pression (63) provoquant le déplacement d'avance directement à la conduite de pression (67).

4. Dispositif d'insertion selon l'une quelconque des revendications 1 à 3, **caractérisé en ce que** la chambre de pression (63) provoquant le déplacement d'avance du cylindre de pression (35) est alimentée avec un fluide sous pression provenant du premier élément accumulateur de pression (76) agencé directement en amont, en plus du flux de fluide d'une pompe (66).

5. Dispositif d'insertion selon l'une quelconque des revendications 1 à 4, **caractérisé en ce que** le premier élément accumulateur de pression (76) est en communication fluidique avec la conduite de dérivation (69).

6. Dispositif d'insertion selon la revendication 1, **caractérisé en ce qu'**une vanne de commande supplémentaire (78) est agencée directement à une sortie (77) de la chambre de pression (64) opposée à la chambre de pression (63) pour le déplacement d'avance.

7. Dispositif d'insertion selon la revendication 6, **caractérisé en ce que** la vanne de commande supplémentaire (78) du au moins un élément accumulateur de pression supplémentaire (79) est disposée en amont dans la direction de reflux du fluide sous pression.

8. Dispositif d'insertion selon la revendication 6 ou 7, **caractérisé en ce que** la vanne de commande supplémentaire (78) présente une plus grande section transversale d'écoulement par rapport à une section transversale d'écoulement de la conduite de retour (71).

9. Dispositif d'insertion selon l'une quelconque des revendications 6 à 8, **caractérisé en ce que** pour commander la vanne de commande supplémentaire(78), une vanne de commutation (80) reliée de manière opérationnelle avec celle-ci est prévue.

10. Dispositif d'insertion selon l'une quelconque des revendications 1 à 9, **caractérisé en ce que** les surfaces actives de piston (74, 75) associées aux chambres de pression (63, 64) sont chacune différentes, et la surface active de piston (74) alimentée en fluide sous pression pour le déplacement d'avance de l'outil de pénétration (9) est plus petite que la surface active de piston (75) alimentée pour le déplacement de retour.

11. Dispositif d'insertion selon l'une quelconque des revendications 1 à 10, **caractérisé en ce que** la vanne de commande (70) est disposée dans la conduite de pression (67), qui est en communication fluidique avec la chambre de pression (64) provoquant le déplacement de retour par l'intermédiaire d'une conduite d'alimentation (68).
